# EUROPÄISCHE PATENTSCHRIFT

(11) **EP 1 652 631 B1**
(45) Veröffentlichungstag und Bekanntmachung des Hinweises auf die Patenterteilung: **14.02.2007**
(21) Anmeldenummer: 05023364.2
(22) Anmeldetag: 26.10.2005
(51) Int. Cl.: B25D 16/00, B25F 5/00

(54) **Motorisch antreibbares Werkzeuggerät**
Motor driven power tool
Machine outil motorisé

(30) Priorität: 27.10.2004 DE 102004052124
(43) Veröffentlichungstag der Anmeldung: 03.05.2006
(73) Patentinhaber: Metabowerke GmbH, 72622 Nürtingen (DE)
(72) Erfinder: Blind, Jan-Simon, 70771 Leinfelden-Echterdingen (DE)
(74) Vertreter: Dreiss, Fuhlendorf, Steimle & Becker

(56) Entgegenhaltungen:
- EP-A- 1 083 029
- DE-A- 10 037 808
- DE-U- 20 005 923

## Beschreibung

Die Erfindung betrifft ein motorisch, insbesondere elektromotorisch antreibbares Werkzeuggerät, insbesondere Handwerkzeuggerät, mit einer axial verstellbaren Spindelwelle, einer umschaltbaren Getriebebaugruppe, die bezüglich der Spindelwelle axial bewegbar angeordnet ist, und mit einer selbsttätig aktivierbaren Spindelarretiereinrichtung.

Ein derartiges Werkzeuggerät ist bekannt aus DE 100 37 808 Al. Durch axiales Verstellen der Spindelwelle ist das Werkzeuggerät mit oder ohne Schlagfunktion betreibbar. Die selbsttätig aktivierbare Spindelarretiereinrichtung ist auf einer von der Spindelwelle getrennten Zwischenwelle angeordnet.

Aufgrund der Verwendung zweier Wellen ist die Ausbildung des bekannten Handwerkzeuggeräts aufwendig und erfordert entsprechend großen Bauraum.

DE 200 05 923 U1 offenbart ein gattungsfremdes Handwerkzeuggerät mit einer einzigen feststehenden Spindelwelle, auf der eine Getriebebaugruppe in axialer Richtung verstellbar angeordnet ist. Außerdem ist eine Spindelarretiervorrichtung in axial unveränderlicher Anordnung bezüglich der Spindelwelle und des Maschinengehäuses vorgesehen.

EP 1 083 029 A1 das als nächstliegender Stand der Technik angesehen wird, zeigt den Oberbegriff des unabhängigen Anspruchs 1. Wiederum ist die Spindelarretiereinrichtung auf einer Zwischenwelle angeordnet.

Der vorliegenden Erfindung liegt die Aufgabe zugrunde, ein Handwerkzeuggerät der eingangs genannten Art platzsparend und mit möglichst wenigen Kraftübertragungen auszubilden.

Diese Aufgabe wird bei einem gattungsgemäßen Werkzeuggerät erfindungsgemäß dadurch gelöst, dass die Spindelarretiereinrichtung auf der Spindelwelle angeordnet ist und dass die Spindelwelle gegenüber einer antriebsseitigen Komponente der Spindelarretiereinrichtung axial bewegbar und die antriebsseitige Komponente der Spindelarretiereinrichtung in axialer Richtung bezüglich eines Maschinengehäuses fest angeordnet ist und dass die Getriebebaugruppe über ein Drehkopplungsmittel in Drehmitnahmeverbindung mit der antriebsseitigen Komponente der Spindelarretiereinrichtung steht.

Es wird also erfindungsgemäß vorgeschlagen, die Spindelarretiereinrichtung auf der Spindelwelle anzuordnen. Dadurch, dass die Spindelwelle gegenüber einer antriebsseitigen Komponente der Spindelarretiereinrichtung axial bewegbar ist, kann diese antriebsseitige Komponente und mit ihr weitere Bestandteile, insbesondere ein radial äußerer Gehäusekörper der Spindelarretiereinrichtung axial fest und definiert bezüglich dem Maschinengehäuse des Werkzeuggeräts festgelegt werden. Der Antrieb der Spindelwelle erfolgt durch eine Drehkopplung zwischen der Getriebebaugruppe und der antriebsseitigen Komponente der Spindelarretiereinrichtung. Die antriebsseitige Komponente der Spindelarretiereinrichtung wirkt dann auf eine abtriebsseitige Komponente, die drehfest oder einstückig mit der Spindelwelle ausgebildet ist. Im ersteren Fall erweist es sich als vorteilhaft, wenn die Spindelwelle auch gegenüber der abtriebsseitigen Komponente axial bewegbar ist.

Des Weiteren erweist es sich als vorteilhaft, dass die Getriebebaugruppe gegenüber dem Drehkopplungsmittel axial verschieblich ist.

Nach einem weiteren Erfindungsgedanken ist das Drehkopplungsmittel gegenüber der antriebsseitigen Komponente der Spindelarretiereinrichtung axial verschieblich.

In noch weitergehender Ausbildung der Erfindung ist das Drehkopplungsmittel zusammen mit der Spindelwelle axial verlagerbar. Nach einer bevorzugten Ausführungsform umfasst das Drehkopplungsmittel eine die Spindelwelle umgebende Hülse, die drehfest mit der Getriebebaugruppe verbunden ist. Auf diese Weise kann eine sehr raumsparende Ausbildung des Drehkopplungsmittels erreicht werden, wobei gleichwohl eine sehr gleichmäßige Kraft- bzw. Drehmomentübertragung erzielt ist.
Die Hülse lässt sich auf die Spindelwelle aufschieben und steht vorzugsweise in axialer Mitnahmeverbindung mit der Hülse. Dies kann beispielsweise mittels eines Sicherungselements geschehen. Die Spindelwelle kann hierfür einen axialen Anschlag für die Hülse aufweisen und anderenends der Hülse kann das Sicherungselement, beispielsweise in Form eines Sprengrings, montierbar sein. Trotz der axialen Mitnahmeverbindung ist das Drehkopplungsmittel als solches nicht unmittelbar drehfest zur Spindelwelle.

Nach einem weiteren Erfindungsgedanken weist die Hülse eine Außenverzahnung auf. Dies eröffnet die Möglichkeit, dass die Getriebebaugruppe über diese Außenverzahnung drehfest mit der Hülse als Drehkopplungsmittel verbunden ist. Es eröffnet aber außerdem die Möglichkeit, eine axiale Verschieblichkeit zwischen Getriebebaugruppe und Hülse vorzusehen. Entsprechendes gilt für die Funktionsverbindung zwischen Drehkopplungsmittel oder Hülse und der antriebsseitigen Komponente der Spindelarretiereinrichtung. Auch hier kann über eine Außenverzahnung einerseits eine drehfeste Verbindung, andererseits aber eine axiale Bewegbarkeit der Bestandteile erreicht werden.

Die Länge der Hülse beträgt 30 - 80 mm, insbesondere 40 - 60 mm in der axialen Richtung.

Es erweist sich als besonders vorteilhaft, dass ein die Arretierung herbeiführender, also kraftaufnehmender Bestandteil der Spindelarretiereinrichtung, der zumeist in Form eines zylindrischen Körpers ausgebildet ist oder eine zylindrische Komponente umfasst, drehfest und axial unverschieblich im Maschinengehäuse angeordnet werden kann. Dies ist möglich, weil die axial bewegbare Spindelwelle auch bezüglich der Spindelarretiereinrichtung axial bewegbar angeordnet ist. Die für ein Funktionieren der Spindelarretiereinrichtung wichtige Festlegung der kraftaufnehmenden Bestandteile zum Maschinengehäuse wird dadurch möglich, und zwar obwohl die antriebsseitige Komponente der Spindelarretiereinrichtung in einer drehmomentübertragenden Antriebsverbindung mit der Getriebebaugruppe steht.

In vorteilhafter Weise umfasst die Spindelarretiereinrichtung ein ihre übrigen Komponenten radial umgebendes Gehäusebauteil, das vorzugsweise von dem vorerwähnten kraftaufnehmenden Bestandteil gebildet ist. In weiterer Ausbildung der Erfindung kann die Spindelarretiereinrichtung ein federndes Sicherungselement umfassen, welches die Spindelarretiereinrichtung axial abschließt und deren bewegbare Komponenten, also insbesondere die antriebsseitige Komponente, axial lagefixiert.

Die Spindelarretiereinrichtung kann in vorteilhafter Weise in einer Abstufung des Maschinengehäuses angeordnet sein und dadurch zumindest einseitig axial gegen das Maschinengehäuse abgestützt sein.

Die axial verschiebbare Spindelwelle kann in vorteilhafter Weise mit einer Zahnscheibenanordnung oder einer Rastenscheibenanordnung zur Ausführung einer Schlagfunktion oder eines Schlagbohrbetriebs zusammenwirken.

Vorzugsweise ist am motorseitigen Ende der Spindelwelle eine Umschaltvorrichtung vorgesehen, welche die Spindelwelle durch axiale Verlagerung zwischen einer ersten axialen Stellung und einer zweiten axialen Stellung verstellt. Die erste axiale Stellung kann dabei zu einem Eingriff der Rastenscheibenanordnung oder Zahnscheibenanordnung führen, so dass eine Schlagfunktion ausgeführt wird, und die zweite axiale Stellung kann dabei eine Abschaltung oder Inaktivierung der Schlagfunktion bewirken.

Weitere Merkmale, Einzelheiten und Vorteile der Erfindung ergeben sich aus den beigefügten Patentansprüchen und aus der zeichnerischen Darstellung und nachfolgenden Beschreibung einer bevorzugten Ausführungsform des erfindungsgemäßen Werkzeuggeräts. In der Zeichnung zeigt:
- Figur 1: eine Schnittansicht eines die Spindelwelle umfassenden Teils eines erfindungsgemäßen Handwerkzeuggeräts;
- Figur 2: eine Schnittansicht durch das Handwerkzeuggerät im Bereich der Spindelarretiereinrichtung mit Schnittebene A-A;
- Figur 3: eine perspektivische Darstellung der abtriebsseitigen Komponente der Spindelarretiereinrichtung, und
- Figur 4: eine perspektivische Darstellung der auf der Spindelwelle angeordneten Komponenten.

Figur 1 zeigt eine Schnittansicht eines Teilbereichs eines erfindungsgemäßen Handwerkzeuggeräts 2, welcher Teilbereich eine Spindelwelle 4 umgibt. Die Spindelwelle 4 erstreckt sich durchgehend bis zu einem aus einem Maschinengehäuse 6 vorstehenden und einen Gewindeabschnitt 8 tragenden freien Ende, an dem ein Futterkörper befestigbar ist. Die Spindelwelle 4 ist von einem nicht dargestellten Elektromotor antreibbar, der über ein nicht dargestelltes Ritzel mit einer Getriebebaugruppe 10 in Antriebsverbindung bringbar ist. Die Getriebebaugruppe 10 ist in axialer Richtung 11 beweglich, jedoch auf noch näher zu beschreibende Weise drehfest mit einem Drehkopplungselement 12 verbunden. Das Drehkopplungselement 12 ist als Hülse 14 ausgebildet und steht über eine Außenverzahnung 18 in Antriebsverbindung mit einer antriebsseitigen Komponente 20 einer insgesamt mit dem Bezugszeichen 22 bezeichneten Spindelarretiereinrichtung. Die antriebsseitige Komponente 20 weist auch aus Figur 2 ersichtliche axiale Mitnahmefortsätze 24 auf, die über Klemmkörper 26 und radial erstreckte Antriebsnocken 28 einer abtriebsseitigen Komponente 29 der Spindelarretiereinrichtung 22 einen Antrieb der Spindelwelle 4 bewirken. Die Drehverbindung zwischen der abtriebsseitigen Komponente 29 der Spindelarretiereinrichtung 22 und der Spindelwelle erfolgt über eine Verzahnung 31 (siehe Figur 3).

Die Spindelwelle 4 wirkt mit einer Rastenscheibenanordnung 30 zur Ausführung eines Schlagbohrbetriebs zusammen, wobei eine Rastenscheibe 32 drehfest mit der Spindelwelle 4 verbunden ist und die andere Rastenscheibe 34 maschinengehäusefest angeordnet ist. In der in Figur 1 dargestellten axialen Stellung der Spindelwelle 4 sind die Rastenscheiben 32, 34 außer Eingriff, so dass die Schlagbohrfunktion ausgeschaltet ist. Am motorseitigen Ende der Spindelwelle 4 ist jedoch eine Umschaltvorrichtung 47 vorgesehen, mittels derer die Spindelwelle 4 axial verstellbar ist, also ausgehend von der in Figur 1 dargestellten Stellung nach links bewegbar ist, in der die Rastenscheiben 32, 34 zusammenwirken und bei rotatorischem Antrieb der Spindelwelle 4 eine Schlagbohrfunktion ausüben.

Die Spindelarretiereinrichtung 22, die im Schnitt auch aus Figur 2 ersichtlich ist, ist von einem äußeren Bestandteil 35 in Form eines zylindrischen Gehäusebauteils 36 umgeben oder begrenzt, welches seinerseits vorzugsweise im Presssitz in eine Abstufung des Maschinengehäuses 6 des Handwerkzeuggeräts eingesetzt ist. Dieses zylindrische Gehäusebauteil 36 bildet zugleich denjenigen Bestandteil 35, welcher bei der Ausübung der Spindelarretierung die hierbei auftretenden Kräfte auf das Maschinengehäuse 6 ableitet oder auf dieses überträgt. Er muss hierfür stabil in dem Maschinengehäuse 6 aufgenommen sein. Er ist bestimmungsgemäß in der dargestellten Position in Figur 1 festgelegt.

Innerhalb des zylindrischen Gehäusebauteils 36 sind die aus Figur 2 ersichtlichen Komponenten angeordnet. Die Schnittebene II-II in Figur 2 ist derart, dass von der antriebsseitigen Komponente 20 nur deren axiale Mitnahmefortsätze 24 ersichtlich sind. Über diese axialen Mitnahmefortsätze 24 werden bei einem vom Motor ausgehenden Antrieb die Klemmkörper 26 in die in Figur 2 dargestellte Freigabestellung entgegen einer Federvorspannung durch Federmittel 38 gedrückt. Dabei erfolgt die Drehmomentübertragung über diese axialen Mitnahmefortsätze 24 auf die Klemmkörper 26 und von dort auf die radialen Nocken 28 der abtriebsseitigen Komponente 29 der Spindelarretiereinrichtung 22, die über die Verzahnung 31 in Drehverbindung mit der Spindelwelle 4 steht.

Bei Abschalten des Motorantriebs bzw. Antrieb der Spindelwelle 4 ausgehend von deren futterseitigem Ende oder bei Nachlauf der Spindelwelle 4 werden die Klemmkörper 26 unter der Wirkung der Federmittel 38 oder durch die radialen Nocken 28 in eine Klemmstellung zwischen der Spindelwelle 4 und dem zylindrischen feststehenden Gehäusebauteil 36 bewegt, so dass die Spindelwelle 4 schlagartig festgesetzt wird. Die vorstehend beschriebenen Komponenten sind in axialer Richtung durch ein Sicherungselement 40 in Form einer Sprengringscheibe abgeschlossen bzw. in ihrer dargestellten axialen Position bezüglich dem zylindrischen Gehäusebauteil 36 und damit bezüglich dem Maschinengehäuse 6 fixiert.

Wie bereits erwähnt, erfolgt der Antrieb der antriebsseitigen Komponente 20 über das Drehkopplungsmittel 12 in Form der Hülse 14. Diese Hülse 14 ist auf die Spindelwelle 4 aufgeschoben und als solches gegenüber der Spindelwelle 4 drehbar. Die Hülse 14 stützt sich an einem axialen Bund 42 der Spindelwelle 4 ab. Anderenends ist die Hülse 14 durch ein sprengringartiges Sicherungselement 44 in der dargestellten axialen Position bezüglich der Spindelwelle 4 gehalten. Die Hülse 14 ist also zusammen mit der Spindelwelle 4 in axialer Richtung bewegbar. Über die Außenverzahnung 18 der Hülse 14 ist auch die Getriebebaugruppe 10 zwar drehfest mit der Hülse 14 verbunden, jedoch axial verschieblich gegenüber dieser. Desgleichen ist die Hülse 14 über ihre Außenverzahnung 18 mit einem Innenabschnitt 46 der antriebsseitigen Komponente 20 der Spindelarretiereinrichtung 22 drehfest verbunden, jedoch axial verschieblich zu dieser.

Wie vorausgehend beschrieben, eröffnet dies die Möglichkeit, einerseits eine axial verschiebbare Spindelwelle zur Ausführung eines Schlagbohrbetriebs vorzusehen, andererseits jedoch die Komponenten der Spindelarretiereinrichtung 22 in axialer Richtung bezüglich dem Maschinengehäuse 6 zu fixieren. Dadurch, dass der Antriebsstrang ausgehend von der Getriebebaugruppe 10 auf das Drehkopplungselement 12 in Form der Hülse 14 und von dort über die Außenverzahnung 18 auf die antriebsseitige Komponente 20 der Spindelarretiereinrichtung 22 führt, ist eine gleichmäßige, direkte und verlustarme Drehmomentübertragung gewährleistet, was ebenfalls als vorteilhaft angesehen wird.

## Patentansprüche

1. Motorisch antreibbares Werkzeuggerät (2), insbesondere Handwerkzeuggerät, mit einer axial verstellbaren Spindelwelle (4), einer umschaltbaren Getriebebaugruppe (10), die bezüglich der Spindelwelle (4) axial bewegbar angeordnet ist, und mit einer selbsttätig aktivierbaren Spindelarretiereinrichtung (22), **dadurch gekennzeichnet, dass** die Spindelarretiereinrichtung (22) auf der Spindelwelle (4) angeordnet ist und dass die Spindelwelle (4) gegenüber einer antriebsseitigen Komponente (20) der Spindelarretiereinrichtung (22) axial bewegbar und die antriebsseitige Komponente (20) der Spindelarretiereinrichtung (22) in axialer Richtung (11) bezüglich eines Maschinengehäuses (6) fest angeordnet ist und dass die Getriebebaugruppe (10) über ein Drehkopplungsmittel (12) in Drehmitnahmeverbindung mit der antriebsseitigen Komponente (20) der Spindelarretiereinrichtung (22) steht.

2. Werkzeuggerät nach Anspruch 1, **dadurch gekennzeichnet, dass** die Getriebebaugruppe (10) gegenüber dem Drehkopplungsmittel (12) axial verschieblich ist.

3. Werkzeuggerät nach Anspruch 1 oder 2, **dadurch gekennzeichnet, dass** das Drehkopplungsmittel (12) gegenüber der antriebsseitigen Komponente (20) der Spindelarretiereinrichtung (22) axial verschieblich ist.

4. Werkzeuggerät nach Anspruch 1, 2 oder 3, **dadurch gekennzeichnet, dass** die Spindelwelle (4) gegenüber der abtriebsseitigen Komponente (29) der Spindelarretiereinrichtung (22) axial verschieblich ist.

5. Werkzeuggerät nach einem oder mehreren der vorstehenden Ansprüche, **dadurch gekennzeichnet, dass** das Drehkopplungsmittel (12) zusammen mit der Spindelwelle (4) axial verlagerbar ist.

6. Werkzeuggerät nach einem oder mehreren der vorstehenden Ansprüche, **dadurch gekennzeichnet, dass** das Drehkopplungsmittel (12) eine die Spindelwelle (4) umgebende Hülse (14) umfasst, die drehfest mit der Getriebebaugruppe (10) verbunden ist.

7. Werkzeuggerät nach Anspruch 6, **dadurch gekennzeichnet, dass** die Hülse (14) auf die Spindelwelle (4) aufgeschoben ist und in axialer Mitnahmeverbindung zur Spindelwelle (4) steht.

8. Werkzeuggerät nach Anspruch 6 oder 7, **dadurch gekennzeichnet, dass** die Hülse (14) mittels eines Sicherungselements (44) in axialer Mitnahmeverbindung mit der Spindelwelle (4) steht.

9. Werkzeuggerät nach Anspruch 6, 7 oder 8, **dadurch gekennzeichnet, dass** die Hülse (14) eine Außenverzahnung (18) aufweist.

10. Werkzeuggerät nach einem der Ansprüche 6-9, **dadurch gekennzeichnet, dass** die Getriebebaugruppe (10) über diese Außenverzahnung (18) drehfest mit der Hülse (14) verbunden ist.

11. Werkzeuggerät nach einem der Ansprüche 6-10, **dadurch gekennzeichnet, dass** die antriebsseitige Komponente (20) der Spindelarretiereinrichtung (22) über diese Außenverzahnung (18) drehfest mit der Hülse (14) verbunden ist.

12. Werkzeuggerät nach einem der Ansprüche 6-11, **dadurch gekennzeichnet, dass** die Hülse (14) eine axiale Länge von 30 - 80 mm, insbesondere 40 - 60 mm aufweist.

13. Werkzeuggerät nach einem oder mehreren der vorstehenden Ansprüche, **dadurch gekennzeichnet, dass** ein radial äußerer Bestandteil (35) der Spindelarretiereinrichtung (22) drehfest und axial unverschieblich im Maschinengehäuse (6) angeordnet ist.

14. Werkzeuggerät nach Anspruch 13, **dadurch gekennzeichnet, dass** der radial äußere Bestandteil (35) ein die Komponenten der Spindelarretiereinrichtung (22) radial umgebendes Gehäusebauteil (36) bildet.

15. Werkzeuggerät nach einem oder mehreren der vorstehenden Ansprüche, **dadurch gekennzeichnet, dass** ein federndes Sicherungselement (40), insbesondere ein Sprengring, die Spindelarretiereinrichtung (22) axial abschließt und deren Komponenten axial lagefixiert.

16. Werkzeuggerät nach einem oder mehreren der vorstehenden Ansprüche, **dadurch gekennzeichnet, dass** die Spindelarretiereinrichtung (22) in einer Abstufung des Maschinengehäuses (6) angeordnet ist, also einseitig axial abgestützt ist.

17. Werkzeuggerät nach einem oder mehreren der vorstehenden Ansprüche, **dadurch gekennzeichnet, dass** die Spindelwelle (4) mit einer Zahnscheibenanordnung oder einer Rastenscheibenanordnung (30) zur Ausführung einer Schlagfunktion oder eines Schlagbohrbetriebs zusammenwirkt.

18. Werkzeuggerät nach einem oder mehreren der vorstehenden Ansprüche, **dadurch gekennzeichnet, dass** am motorseitigen Ende der Spindelwelle (4) eine Umschaltvorrichtung (34) vorgesehen ist, welche die Spindelwelle (4) durch axiale Verlagerung zwischen einer ersten axialen Stellung und einer zweiten axialen Stellung verstellt.

## Claims

1. Tool (2) that can be driven by a motor, in particular a hand tool, comprising a spindle shaft (4) that is axially adjustable, a switchable gear assembly (10) which is arranged so as to be axially movable relative to the spindle shaft (4) and comprising a spindle locking mechanism (22) which can be activated automatically **characterised in that** the spindle locking mechanism (22) is arranged on the spindle shaft (4) and **in that** the spindle shaft (4) is arranged so as to be axially movable relative to a drive-side component (20) of the spindle locking mechanism (22) and the drive-side component (20) of the spindle locking mechanism (22) is securely arranged in an axial direction (11) relative to a machine housing (6), and **in that** the gear assembly (10) is connected by rotational entrainment to the drive-side component (20) of the spindle locking mechanism (22) via a rotational coupling means (12).

2. Tool according to claim 1, **characterised in that** the gear assembly (10) is axially movable relative to the rotational coupling means (12).

3. Tool according to either claim 1 or claim 2, **characterised in that** the rotational coupling means (12) is axially movable relative to the drive-side component (20) of the spindle locking mechanism (22).

4. Tool according to claim 1, claim 2 or claim 3, **characterised in that** the spindle shaft (4) is axially movable relative to the driven-side component (29) of the spindle locking mechanism (22).

5. Tool according to one or more of the preceding claims, **characterised in that** the rotational coupling means (12) is axially displaceable together with the spindle shaft (4).

6. Tool according to one or more of the preceding claims, **characterised in that** the rotational coupling means (12) comprises a casing (14) surrounding the spindle shaft (4), which casing is rotationally engaged with the gear assembly (10).

7. Tool according to claim 6, **characterised in that** the casing (14) is pushed onto the spindle shaft (4) and is connected to the spindle shaft (4) with axial entrainment.

8. Tool according to either claim 6 or claim 7, **characterised in that** the casing (14) is connected to the spindle shaft (4) with axial entrainment using a securing element (44).

9. Tool according to claim 6, claim 7 or claim 8, **characterised in that** the casing (14) has external teeth (18).

10. Tool according to any one of claims 6 to 9, **characterised in that** the gear assembly (10) is rotationally engaged with the casing (14) via these external teeth (18).

11. Tool according to any one of claims 6 to 10, **characterised in that** the drive-side component (20) of the spindle locking mechanism (22) is rotationally engaged with the casing (14) via these external teeth (18).

12. Tool according to any one of claims 6 to 11, **characterised in that** the casing (14) has an axial length of from 30 to 80 mm, in particular from 40 to 60 mm.

13. Tool according to one or more of the preceding claims, **characterised in that** a radially outer component (35) of the spindle locking mechanism (22) is arranged non-rotationally and such that it cannot move axially in the machine housing (6).

14. Tool according to claim 13, **characterised in that** the radially outer component (35) forms a housing part (36) radially surrounding the components of the spindle locking mechanism (22).

15. Tool according to one or more of the preceding claims, **characterised in that** a resilient securing element (40), in particular a snap ring, axially closes the spindle locking mechanism (22) and axially fixes the position of the components thereof.

16. Tool according to one or more of the preceding claims, **characterised in that** the spindle locking mechanism (22) is arranged in a stepped portion of the machine housing (6), and thus is axially supported on one side.

17. Tool according to one or more of the preceding claims, **characterised in that** the spindle shaft (4) cooperates with a toothed disc arrangement or a locking disc arrangement (30) for performing an impact function or an impact drilling operation.

18. Tool according to one or more of the preceding claims, **characterised in that** a switching device (34) is provided on the motor-side end of the spindle shaft (4), which switching device adjusts the spindle shaft (4) between a first axial position and a second axial position by axial displacement.

## Revendications

1. Appareil-outil (2) pouvant être entraîné par moteur, en particulier appareil-outil manuel, comprenant un arbre de broche (4) déplaçable axialement, un ensemble d'engrenages (10), réversible, qui est disposé de façon mobile axialement par rapport à l'arbre de broche (4), et avec un dispositif d'arrêt de broche (22) activable automatiquement, **caractérisé en ce que** le dispositif d'arrêt de broche (22) est disposé sur l'arbre de broche (4) et **en ce que** l'arbre de broche (4) est mobile axialement par rapport à un composant (20) côté entraînement du dispositif d'arrêt de broche (22) et le composant (20) côté entraînement du dispositif d'arrêt de broche est disposé de façon fixe dans le sens axial (11) par rapport à un carter de machine (6) et **en ce que** l'ensemble d'engrenages (10) est en liaison d'entraînement de rotation par le biais d'un moyen de couplage de rotation (12) avec le composant (20) côté entraînement du dispositif d'arrêt de broche (22).

2. Appareil-outil selon la revendication 1, **caractérisé en ce que** l'ensemble d'engrenages (10) est déplaçable axialement par rapport au moyen de couplage de rotation (12).

3. Appareil-outil selon la revendication 1 ou 2, **caractérisé en ce que** le moyen de couplage de rotation (12) est déplaçable axialement par rapport au composant (20) côté entraînement du dispositif d'arrêt de broche (22).

4. Appareil-outil selon la revendication 1, 2 ou 3, **caractérisé en ce que** l'arbre de broche (4) est déplaçable axialement par rapport au composant (29) côté sortie du dispositif d'arrêt de broche (22).

5. Appareil-outil selon l'une quelconque ou plusieurs des revendications précédentes, **caractérisé en ce que** le moyen de couplage de rotation (12) est déplaçable axialement conjointement avec l'arbre de broche (4).

6. Appareil-outil selon l'une quelconque ou plusieurs des revendications précédentes, **caractérisé en ce que** le moyen de couplage en rotation (12) comprend un manchon (14) entourant l'arbre de broche (4), qui est relié de façon solidaire en rotation à l'ensemble d'engrenages (10).

7. Appareil-outil selon la revendication 6, **caractérisé en ce que** le manchon (14) est enfilé sur l'arbre de broche (4) et est en liaison d'entraînement axial par rapport à l'arbre de broche (4).

8. Appareil-outil selon la revendication 6 ou 7, **caractérisé en ce que** le manchon (14) est en liaison d'entraînement axial avec l'arbre de broche (4) au moyen d'un élément de blocage (44).

9. Appareil-outil selon la revendication 6, 7 ou 8, **caractérisé en ce que** le manchon (14) présente une denture extérieure (18).

10. Appareil-outil selon l'une quelconque des revendications 6 à 9, **caractérisé en ce que** l'ensemble d'engrenages (10) est relié de façon solidaire en rotation avec le manchon (14) au moyen de cette denture extérieure (18).

11. Appareil-outil selon l'une quelconque des revendications 6 à 10, **caractérisé en ce que** le composant (20) côté entraînement du dispositif d'arrêt de broche (22) est relié de façon solidaire en rotation avec le manchon (14) au moyen de cette denture extérieure (18).

12. Appareil-outil selon l'une quelconque des revendications 6 à 11, **caractérisé en ce que** le manchon (14) présente une longueur axiale de 30 à 80 mm, en particulier de 40 à 60 mm.

13. Appareil-outil selon l'une quelconque ou plusieurs des revendications précédentes, **caractérisé en ce qu'**un composant (35) radialement extérieur du dispositif d'arrêt de broche (22) est dispositif de façon solidaire en rotation et axialement non déplaçable dans le carter de machine (6).

14. Appareil-outil selon la revendication 13, **caractérisé en ce que** le composant (35) radialement extérieur forme un composant de boîtier (36) entourant radialement les composants du dispositif d'arrêt de broche (22).

15. Appareil-outil selon l'une quelconque ou plusieurs des revendications précédentes, **caractérisé en ce qu'**un élément de blocage (40) élastique, en particulier un circlip ferme axialement le dispositif d'arrêt de broche (22) et fixe ses composants axialement en position.

16. Appareil-outil selon l'une quelconque ou plusieurs des revendications précédentes, **caractérisé en ce que** le dispositif d'arrêt de broche (22) est disposé dans une partie dégradée du carter de machine (6), donc est soutenu d'un côté axialement.

17. Appareil-outil selon l'une quelconque ou plusieurs des revendications précédentes, **caractérisé en ce que** l'arbre de broche (4) coopère avec un dispositif de disque denté ou un système de disque à crans (30) pour la réalisation d'une fonction de percussion ou d'un fonctionnement de perçage par percussion.

18. Appareil-outil selon l'une quelconque ou plusieurs des revendications précédentes, **caractérisé en ce que** sur l'extrémité côté moteur de l'arbre de broche (4) est prévu un dispositif d'inversion (34) qui déplace l'arbre de broche (4) par déplacement axial entre une première position axiale et une seconde position axiale.
